# EUROPÄISCHE PATENTSCHRIFT

(11) **EP 1 901 585 B1**
(45) Veröffentlichungstag und Bekanntmachung des Hinweises auf die Patenterteilung: **29.08.2012**
(21) Anmeldenummer: 06019487.5
(22) Anmeldetag: 18.09.2006
(51) Int. Cl.: H05B 7/101

(54) **Elektrodenarm für Lichtbogenöfen**
Electrode arm for arc furnace
Support de bras pour four à arc

(43) Veröffentlichungstag der Anmeldung: 19.03.2008
(73) Patentinhaber: Homa Gesellschaft f. Hochstrom- Magnetschalter v. Vollenbroich GmbH & Co. KG, 46047 Oberhausen (DE)
(72) Erfinder: Beermann, Sven, 45470 Mülheim (DE); Hildebrandt, Udo, 45144 Essen (DE)
(74) Vertreter: Grünecker, Kinkeldey, Stockmair & Schwanhäusser

(56) Entgegenhaltungen:
- DE-U1- 9 216 411
- US-A- 5 471 496

## Beschreibung

Die vorliegende Erfindung betrifft einen Elektrodenarm für Lichtbogenöfen mit einer an seinem vorderen Ende vorgesehenen Elektrodenaufnahme, der ein Hohlprofil aufweist, welches durch wenigstens eine mit Kupfer oder Aluminium plattierte Stahlplatte gebildet ist.

Elektrodentragarme für Lichtbogenöfen für die Stahlerzeugung dienen der Halterung von Elektroden, die regelmäßig einen runden Querschnitt haben und aus Graphit gebildet sind. Diese Elektroden werden an einer von dem Elektrodentragarm ausgebildeten Elektrodenaufnahme gehalten. Diese wird regelmäßig durch eine Klemme gebildet, welche die Elektrode umfänglich fasst und damit hält.

Ein Elektrodentragarm ist regelmäßig in Längsrichtung der Elektroden höhenbeweglich, um die Eindringtiefe der Elektrode in den Lichtbogenofen zu steuern und damit die Ausbildung des Lichtbogens zu beeinflussen. Hierbei wird besonders auf einen möglichst schonenden Einsatz der Elektroden geachtet. Es kann aber durchaus vorkommen, dass zum Aufschmelzen von Schrott die Elektroden mit einer relativ hohen Geschwindigkeit auf den in dem Lichtbogenofen befindlichen Schrotthaufen auftreffen. Ein Elektrodenarm ist dementsprechend hohen mechanischen Beanspruchungen ausgesetzt und muss eine hinreichende Steifigkeit und Festigkeit haben, soll aber möglichst leicht sein, um eine rasche Änderung der Eindringtiefe zu ermöglichen.

Darüber hinaus kommen in Lichtbogenöfen sehr hohe Ströme bei sehr hohen Spannungen zum Einsatz. Dies bringt das Problem mit sich, dass zwischen dem Strom führenden Elektrodenarm und der Umgebung ein elektrischer Überschlag mit Lichtbogen auftreten kann. Darüber hinaus wird der Elektrodentragarm wegen der auch mit der Stromführung einhergehenden thermischen Belastung gekühlt. Zusätzlich zu der Erwärmung des Tragarmes wegen des fließenden Stromes muss darüber hinaus Sorge getragen werden, dass der Elektrodentragarm nicht aufgrund der thermischen Bedingungen in dem Lichtbogenofen unzulässig erwärmt wird. Dementsprechend sind Elektrodentragarme regelmäßig von sich in Längsrichtung des Tragarmes erstreckenden Kühlkanälen durchsetzt. Mit einem entsprechenden Kühlkanal wird Kühlflüssigkeit, regelmäßig Wasser, von dem hinteren Elektrodentragarmes zum vorderen Ende kommuniziert. Dort kühlt die Kühlflüssigkeit üblicherweise die tragarmseitigen Anlageflächen für die Elektrode, die üblicherweise durch eine der Kontur der Elektrode entsprechend ausgebildete Kontaktbacke gebildet sind. Zusätzlich wird ein relativ zu dem Tragarm verschieblicher Spannbügel gekühlt, der an der der Kontaktbacke gegenüberliegenden Seite gegen die Elektrode drückt und diese an dem Elektrodentragarm fixiert. Wegen der Relativbeweglichkeit des Spannbügels wird dieser üblicherweise über flexible Leitungen mit Kühlflüssigkeit versorgt, die entweder von dem Tragarm abgehen und mit den dort ausgebildeten Strömungskanälen kommunizieren oder unter Umgehung der Strömungskanäle in dem Elektrodentragarm mit der Quelle für die Kühlflüssigkeit kommunizieren.

Wegen der hohen Ströme besteht darüber hinaus das Problem, dass aufgrund der Profilierung des Hohlprofiles Spannungsspitzen vermieden werden sollen und der Elektrodentragarm einen möglichst geringen elektrischen Widerstand für den durch den Tragarm hindurch zu leitenden Strom aufweisen soll.

Die vielschichtigen mechanischen, thermischen und elektrischen Anforderungen an den Tragarm haben zu unterschiedlichen Lösungsvorschlägen geführt, die im Stand der Technik nachgewiesen sind.

So ist mit der US-A-2,494,775 vorgeschlagen worden, den Tragarm insgesamt aus Kupfer herzustellen und Strom führend auszugestalten. Der Elektrodentragarm ist hierbei hohl ausgeführt und hat am vorderen Ende eine Flanschplatte, welche die Kontaktbacke bildet. Ein solcher Elektrodentragarm genügt nicht den zu stellenden mechanischen Anforderungen, da das Kupfer jedenfalls bei dem zu tolerierenden Gewicht eines Tragarmes von etwa 4 bis 10 Tonnen nicht die notwendige Festigkeit aufweist. Wegen des relativ geringen Schmelzpunktes besteht darüber hinaus die Gefahr, dass Kupfer am vorderen Ende des Elektrodentragarms beim Einsatz in dem Elektrodenlichtbogenofen erweicht und/anschmilzt.

Bei einem alternativen Lösungsvorschlag gemäß FR-A-1 336 823 ist der Elektrodentragarm insgesamt aus Aluminium gebildet. Wegen der geringen Strombelastung ist der als Hohlprofil ausgebildete Tragarm selbst ungekühlt. Für den Spannbügel der Elektrodenaufnahme sind Rohre vorgesehen, die von außen an den Spannbügel angeschlossen und im weiteren Verlauf innerhalb des Hohlprofils geführt sind.

US-A-5,471,496 betrifft einen Elektrodentragarm für Lichtbogenofen

Einen demgegenüber gewichtsmäßig reduzierten Tragarm schlägt die EP 0 594 272 vor. Dieser Tragarm hat ein Hohlprofil, welches durch stranggepresstes Aluminium gebildet ist. Die Kühlkanäle werden dabei innerhalb des Aluminiummaterials ausgebildet. Der von dem Hohlprofil umschlossene Hohlraum ist nicht mit Wasser gefüllt und somit im Gewicht reduziert. Die Kühlung erfolgt allein über die in dem Aluminium ausgesparten Kühlkanäle.

Diese Lösung ist dabei im Hinblick auf die mit der Herstellung verbundenen Kosten nachteilig. Zum anderen kann ein aus Aluminium gebildeter Elektrodentragarm mitunter den mechanischen Belastungen nicht standhalten und verformt sich.

Diesem Mangel hilft ein anderes Konstruktionsprinzip ab, welches aus der EP-A-0 184 140 bekannt ist und bei dem der Tragarm aus mehreren miteinander verschweißten ebenen Stahlplatten gebildet ist, welche an ihrer Außenseite mit Kupfer plattiert sind. Die innige Verbindung zwischen dem Stahl und dem Kupfer durch Plattieren ist erforderlich zur Vermeidung von Korrosion, die ansonsten aufgrund der hohen Ströme, der Anwesenheit von Kühlwasser in dem Hohlprofil und den thermischen Beanspruchungen durch Erwärmen und Abkühlen von Materialien unterschiedlicher Wärmeausdehnung in dem Tragarm an der Phasengrenze zwischen der Stahl- und der Kupferplatte zu befürchten ist. Das Plattieren ist aber sehr aufwändig und kostenintensiv. Des Weiteren ist genaues Arbeiten an den Schweißstellen der plattierten Stahlbleche erforderlich, die sich regelmäßig in den Ecken des Profils befinden. So muss zum Schweißen zunächst das mit Kupfer plattierte Stahlblech schräg abgeschnitten werden. Danach wird eine Verschweißung der Stahlplatten vorgenommen. Die hierbei entstehende Außenseite der Schweißnaht muss geglättet werden. Danach wird ein Kupferzwischenstück die Stahlschweißnaht teilweise überdeckend im Bereich der Ecke des Hohlprofiles angebracht. Zur Fortsetzung der Kupferplattierung der Stahlplatte wird zwischen dem Kupferzwischenstück und der Plattierung eine Kupferschweißnaht eingebracht. Darüber hinaus muss eine hinreichend dicke Kupferschweißnaht an der Stoßstelle der bei rechteckigem Hohlprofil in einem Winkel von 90° aneinander stoßenden plattierten Stahlplatten ausgebildet werden. Bei unzureichender Ausführung dieser Schweißnähte kann es an den Ecken der Hohlprofile erhebliche Spannungsspitzen geben.

Die Ausbildung von mit Kupfer plattierten Stahlplatten zur Bildung des Hohlprofils stellt danach eine kostspielige und aus Sicht der Qualitätssicherung anspruchsvolle Alternative zu den vorerwähnten Konstruktionsprinzipien dar.

Der vorliegenden Erfindung liegt das Problem zugrunde, einen den Anforderungen besser gerecht werdenden Elektrodentragarm anzugeben, dessen Hohlprofil eine hinreichende Festigkeit aufweist und Spannungsspitzen im Wesentlichen vermeidet.

Zur Lösung dieses Problems wird mit der vorliegenden Erfindung ein Elektrodentragarm mit den Merkmalen von Anspruch 1 angegeben. Dieser bildet den aus der EP-A-0 184 140 bekannten Tragarm umfassend ein Hohlprofil mit wenigstens einer mit Kupfer plattierten Stahlplatte fort. Das Hohlprofil hat aber gemäß der Erfindung abgerundete Ecken, wobei als abgerundete Ecken im Sinne der Erfindung vorzugsweise solche Ecken verstanden werden, bei denen das Verhältnis von innerem Krümmungsradius zu Wandstärke der plattierten Stahlplatte 1,25, bevorzugt 2,25 und mehr beträgt.

Der erfindungsgemäße Tragarm ist nicht auf eine spezielle geometrische Gestaltung des Hohlprofils beschränkt. Denkbar sind beispielsweise verschiedene polygonale Formen. Im Hinblick auf eine möglichst biegesteife Ausführung dürfte zwar ein Rechteckprofil mit abgerundeten Ecken zu bevorzugen sein. Ebenso gut kann der Elektrodentragarm jedoch eine polygonale, beispielsweise fünf-, sechs- oder andere vieleckige Querschnittsform haben.

Es hat sich gezeigt, dass bei Einhaltung des erfindungsgemäßen Verhältnisses von Krümmungsradius an der Ecke zu Wandstärke der plattierten Stahlplatte Spannungsspitzen an den Ecken weitestgehend vermieden werden können. Der vorgeschlagene untere Grenzwert für das erfindungsgemäße Rundheitskriterium ist dadurch begründet, dass die plattierte Stahlplatte an der Ecke gebogen wird und bei stärkeren Radien ein Biegen der Stahlplatten ohne Beeinträchtigung der auf der Außenseite der Stahlplatte vorgesehenen Plattierung nicht möglich ist.

Mit der vorliegenden Erfindung wird ein minimaler Krümmungsradius vorgegeben und es ist nicht ausgeschlossen, dass die abgerundete Ecke einen uneinheitlich gekrümmten Verlauf hat, wobei das Verhältnis für den kleinsten Krümmungsradius der abgerundeten Ecke gilt. Zur fertigungstechnischen Vereinfachung und im Hinblick auf eine möglichst verlustfreie Durchleitung des Stromes ist es indes zu bevorzugen, den Krümmungsradius als gleichmäßigen Radius zwischen zwei benachbarten vorzugsweise ebenen Seitenflächen vorzusehen. Das Verhältnis des inneren Krümmungsradius zur Wandstärke der plattierten Stahlplatte kann vorzugsweise bei wenigstens 2,45, besonders bevorzugt bei wenigstens 2,6 liegen.

In an sich bekannter Weise bildet die wenigstens eine plattierte Stahlplatte innenseitig einen Kühlkanal für das das vordere Ende des Tragarmes kühlendes, in den Tragarm umgeleitetes Kühlmittel aus. Somit ist das Kühlmittel gerade nicht in Kühlleitungen geführt wird, die innerhalb des Materials ausgespart sind, welches das Hohlprofil bildet. Vielmehr wird nach der Weiterbildung des Elektrodentragarmes der von dem Hohlprofil umschlossene Hohlraum zur Ausbildung des wenigstens einen Strömungskanals genutzt. Vorzugsweise hat das Hohlprofil wenigstens ein das Profil durchsetzendes Schott, welches das Hohlprofil in zwei Kammern unterteilt, von denen eine Kammer einen das vordere Ende des Elektrodentragarms versorgenden Strömungskanal und die andere Kammer den Kühlkanal für den Abfluss für das Kühlmittel von dem vorderen Ende bildet. Am Übergang zwischen dem einen und dem anderen Strömungskanal wird das Kühlmittel in dem Hohlprofil umgelenkt.

Bei einer einfachen Ausgestaltung bildet das Hohlprofil lediglich zwei Kühlkanäle aus, und zwar durch ein einziges, das Hohlprofil durchsetzendes Schott. Dieses ist vorzugsweise als eine sich in horizontaler Richtung in dem Hohlprofil erstreckende Trennwand ausgeformt und bildet unterhalb den Zulauf für Kühlflüssigkeit zum vorderen Ende des Elektrodentragarms und in der oberen Hälfte den Rücklauf aus.

Mit Rücksicht auf eine möglichst einfache Herstellung wird gemäß einer weiteren bevorzugten Ausgestaltung der vorliegenden Erfindung vorgeschlagen, das Hohlprofil durch zwei identische oder jedenfalls im Wesentlichen identische Halbprofile auszubilden, die als gebogenen Halbschalen miteinander verbunden, vorzugsweise verschweißt sind. Die Halbprofile bestehen jeweils aus einer einzigen mit Kupfer oder Aluminium plattierten Stahlplatte.

Es führt zu einer weiteren fertigungstechnischen Vereinfachung, wenn das Schott zusammen mit den Halbprofilen verschweißt wird. Das Schott ist vorzugsweise ebenfalls aus einem Stahl gebildet. Die Stahlplatten (ohne Plattierung) können das Schott zwischen sich einschließen oder aber unmittelbar gegeneinander anstoßen und miteinander verschweißt sein. In diesem Fall wird das Schott an der Innenumfangsfläche des Hohlprofiles eingeschweißt. An der Schweißstelle kann dann in an sich bekannter Weise ein Kupferfüllstück zur Vervollständigung der Aluminium- bzw. Kupferaußenhaut des Tragarms angeschweißt werden. Denkbar ist es auch, an der Fügestelle der Halbprofile auf eine durch Schweißen vervollständigte äußere Cu- bzw. Al-Plattierung ganz zu verzichten.

Zur Vermeidung von Korrosion durch in dem Hohlprofil strömendes Kühlmittel und zur bestmöglichen Verteilung des Stromes über dem Umfang des Hohlprofiles wird gemäß einer weiteren bevorzugten Ausgestaltung der vorliegenden Erfindung vorgeschlagen, die Hohlprofil-Innenseite vollumfänglich durch das Stahlmaterial und die Hohlprofil-Außenseite vollumfänglich durch die Plattierung aus Kupfer bzw. Aluminium auszubilden.

Weitere Einzelheiten und Vorteile der vorliegenden Erfindung ergeben sich aus der nachfolgenden Beschreibung eines Ausführungsbeispiels in Verbindung mit der Zeichnung, die eine Querschnittsansicht durch ein Hohlprofil wiedergibt.

Das in der Zeichnung gezeigte Hohlprofil 2 ist üblicherweise in Längsrichtung des Elektrodentragarms störungsfrei und kontinuierlich von dessen hinteren Ende bis zu einer Spannvorrichtung zum Spannen des Spannbügels ausgebildet, und zwar so, dass im Inneren des Hohlprofils 2 zwei Kühlkanäle 4 ausgebildet sind. Diese Kühlkanäle 4 werden umfänglich durch das Material von Stahlplatten 6, 8 umgeben. Die Stahlplatte 8 ist als ebenes gerades Stahlblech im Innern des Hohlprofils 2 vorgesehen und verbindet einander gegenüberliegende ebene Außenflächen der mit einer Plattierung 10 (vorliegend aus Kupfer) versehenen (plattierten) Stahlplatten.

Die an der Außenseite des Hohlprofils 2 vorgesehene Plattierung 10 erstreckt sich im Wesentlichen über die gesamte Außenumfangsfläche des Hohlprofils 2. Lediglich in der Mitte des Hohlprofils 2, dort wo zwei das Hohlprofil 2 bildende gebogene Halbschalen 12 aus den plattierten Stahlplatten 6 gegeneinander stoßen und miteinander verschweißt sind, wurden zur Vervollständigung der Kupfer-Plattierung 10 Kupferfüllstücke angeschweißt.

Die Ecken des Hohlprofils 2 sind rund und haben einen inneren Krümmungsradius R von etwa 68 Millimetern, wohingegen die Wandstärke d der plattierten Stahlplatte 6, d. h. Stahlplatte 6 mit Plattierung 20 in etwa 30 Millimeter beträgt.

### Bezugszeichenliste

- 2: Hohlprofil
- 4: Kühlkanal
- 6: Stahlplatte
- 8: Stahlplatte
- 10: Plattierung
- 12: Halbschale
- d: Gemeinsame Dicke der Platten 6 und 10
- R: Krümmungsradius an der Ecke des Profils 2

## Patentansprüche

1. Elektrodentragarm für Lichtbogenöfen mit einer an seinem vorderen Ende vorgesehenen Elektrodenaufnahme, der ein Hohlprofil (2) aufweist, welches durch wenigstens eine Kupfer bzw. Aluminium plattierte Stahlplatte (6, 10) gebildet ist,
**dadurch gekennzeichnet,**
**dass** das Hohlprofil (2) abgerundete Ecken aufweist, und
**dass** die plattierten Stahlplatten (6, 10) innenseitig einen Kühlkanal (4) für ein das vordere Ende des Tragarmes kühlendes, in dem Tragarm umgeleiteten Kühlmittel bilden.

2. Elektrodenarm nach Anspruch 1, **dadurch gekennzeichnet, dass** die abgerundeten Ecken ein Verhältnis von innerem Krümmungsradius (R) zu Wandstärke (d) der plattierten Stahlplatte (6, 10) von wenigstens 1,25, vorzugsweise 2,25 aufweist.

3. Elektrodentragarm nach einem der vorherigen Ansprüche, **dadurch gekennzeichnet, dass** zwei Kühlkanäle (4) durch ein das Hohlprofil durchsetzendes Schott (6) gebildet sind.

4. Elektrodentragarm nach einem der vorherigen Ansprüche, **dadurch gekennzeichnet, dass** das Hohlprofil (2) durch zwei identische Halbprofile (12) aus mit Kupfer oder Aluminium plattierten Stahlplatten (6, 10) gebildet ist.

5. Elektrodentragarm nach Anspruch 4, **dadurch gekennzeichnet, dass** die Halbprofile (12) auf Höhe des Schotts (8) miteinander verschweißt sind.

6. Elektrodentragarm nach einem der vorherigen Ansprüche, **dadurch gekennzeichnet, dass** die Hohlprofil-Innenseite vollumfänglich durch das Stahlmaterial und die Hohlprofil-Außenseite vollumfänglich durch darauf plattiertes Kupfer bzw. Aluminium gebildet ist.

## Claims

1. An electrode support arm for arc furnaces comprising an electrode receiving means provided at the front end thereof, said arm comprising a hollow profile (2) which is formed by at least one copper- or aluminum-cladded steel plate (6, 10),
**characterized in**
**that** the hollow profile (2) comprises rounded corners, and
**that** the cladded steel plate (6,10) form on the inside a cooling duct (4) for a coolant that is cooling the front end of the support arm and is diverted in the support arm.

2. The electrode support arm according to claim 1, **characterized in that** the rounded corners have a ratio of inner radius of curvature (R) to wall thickness (d) of the cladded steel plates (6, 10) of at least 1.25, preferably 2.25.

3. The electrode support arm according to one of the preceding claims, **characterized in that** two cooling ducts (4) are formed by a partition (6) extending through the hollow profile.

4. The electrode support arm according to one of the preceding claims, **characterized in that** the hollow profile (2) is formed by two identical half profiles (12) of steel plates (6, 10) cladded with copper or aluminum.

5. The electrode support arm according to claim 4, **characterized in that** the half profiles (12) are welded together at the level of the partition (8).

6. The electrode support arm according to one of the preceding claims, **characterized in that** the inside of the hollow profile is formed over the whole circumference by the steel material, and the outside of the hollow profile is formed over the whole circumference by the copper or aluminum cladded thereonto.

## Revendications

1. Bras de support d'électrodes pour des fours à arc, avec un logement d'électrodes qui est prévu à son extrémité avant et qui comporte un profilé creux (2) formé par au moins une plaque d'acier (6, 10) plaquée en cuivre ou en aluminium,
**caractérisé en ce que** le profilé creux (2) présente des coins arrondis et
**en ce que** les plaques d'acier plaquées (6, 10) forment sur leur face intérieure un conduit de refroidissement (4) pour un agent de refroidissement qui refroidit l'extrémité avant du bras de support et qui est dévié dans le bras de support.

2. Bras d'électrodes selon la revendication 1, **caractérisé en ce que** les coins arrondis présentent un rapport du rayon de courbure intérieur (R) sur l'épaisseur de paroi (d) de la plaque d'acier plaquée (6, 10) d'au moins 1,25, de préférence de 2,25.

3. Bras de support d'électrodes selon l'une des revendications précédentes, **caractérisé en ce que** deux conduits de refroidissement (4) sont formés par une cloison étanche (6) qui traverse le profilé creux.

4. Bras de support d'électrodes selon l'une des revendications précédentes, **caractérisé en ce que** le profilé creux (2) est formé par deux demi-profilés (12) identiques composés de plaques en acier plaquées en cuivre ou en aluminium (6, 10).

5. Bras de support d'électrodes selon la revendication 4, **caractérisé en ce que** les demi-profilés (12) sont soudés ensemble à la hauteur de la cloison étanche (8).

6. Bras de support d'électrodes selon l'une des revendications précédentes, **caractérisé en ce que** la face intérieure du profilé creux est formée entièrement par le matériau en acier, et la face extérieure du profilé creux est formée entièrement par du cuivre ou de l'aluminium plaqué par-dessus.
